# EUROPÄISCHE PATENTSCHRIFT

(11) **EP 1 582 489 B1**
(45) Veröffentlichungstag und Bekanntmachung des Hinweises auf die Patenterteilung: **12.03.2008**
(21) Anmeldenummer: 05102089.9
(22) Anmeldetag: 17.03.2005
(51) Int. Cl.: B65H 5/14

(54) **Stellvorrichtung für ein rotativ verstellbares Stellelement**
Actuating device for a rotative actuating element
Dispositif de réglage d'un élément de réglage rotatif

(30) Priorität: 30.03.2004 DE 102004015593
(43) Veröffentlichungstag der Anmeldung: 05.10.2005
(73) Patentinhaber: Heidelberger Druckmaschinen Aktiengesellschaft, 69115 Heidelberg (DE)
(72) Erfinder: Sommerer, Frank Heidelberger Druckmaschinen AG, 69115 Heidelberg (DE); Werner, Jörg Heidelberger Druckmaschinen AG, 69115 Heidelberg (DE)

(56) Entgegenhaltungen:
- DE-A1- 19 950 672

## Beschreibung

Die Erfindung betrifft eine Stellvorrichtung für ein Stellelement gemäß dem Oberbegriff des Anspruchs 1.

Derartige Stellvorrichtungen sind vorgesehen in Signaturenanlegern mit der Typenbezeichnung P 311, welche Bestandteile von Sammelheftern darstellen, die von Heidelberg Web Systems Inc., Durham, USA unter der Bezeichnung Pacesetter 1000 vertrieben wurden. Diese Stellvorrichtungen weisen einen am Stellelement vorgesehenen Zahnkranz auf, mit welchem eine Schnecke kämmt. Das Stellelement ist dabei eine mit einem Lochbild versehene Steuerscheibe eines Ventils, welches betriebsmäßig periodisch eine fluidische Verbindung zwischen einer Saugvorrichtung und einem Unterdruckerzeuger herstellt. Die Saugvorrichtung dient im Signaturenanleger zum Öffnen der Signaturen die sodann rittlings an eine Sammelkette des Sammelhefters übergeben werden. Hierzu umfasst die Saugvorrichtung Sauger, die während eines periodisch wiederkehrenden Zeitfensters fluidisch mit dem Unterdruckerzeuger verbunden werden und einen jeweiligen Schenkel einer jeweiligen Signatur innerhalb dieses Zeitfensters angesaugt halten.

Hierzu sind achsparallel angeordnete Öffnertrommeln vorgesehen, an denen jeweils die Sauger für einen der Signaturenschenkel angeordnet sind. Zur Abgabe der Signaturen an die Sammelkette werden die Sauger nach Ablauf des jeweiligen Zeitfensters belüftet, so dass die Signaturen von den Saugern abplatzen. Der Zeitpunkt des Abplatzens muss an die Verarbeitungsgeschwindigkeit und an die Werkstoffeigenschaften der Signaturen anpassbar sein. Hierzu ist die genannte Steuerscheibe rotativ verstellbar. Wie damit eine Verschiebung des Zeitpunktes des Abplatzens erreichbar ist, wird im weiteren Verlauf der Erläuterungen deutlich.

Den Greifertrommeln geht eine Übergabetrommel voraus, welche mittels einer Vereinzelungsvorrichtung von einem Signaturenstapel entnommene Signaturen von der Vereinzelungsvorrichtung übernimmt und an die Öffnertrommeln abgibt.

Die genannten Signaturenanleger weisen eine Bedienseite auf, an welcher Bedienelemente angeordnet sind. Zu diesen gehört auch ein Drehknopf zum Drehen der genannten Schnecke, welche sodann unter Verdrehung des genannten damit kämmenden Zahnkranzes die genannte Steuerscheibe rotativ verstellt und damit das genannte Zeitfenster und den Zeitpunkt des Abplatzens der Signaturen von den genannten Saugern verschiebt.

Gegebenenfalls kann es die erforderliche Verstellung der genannten Steuerscheibe notwendig machen, dass die Schnecke eine Mehrzahl von Umdrehungen ausführen muss. Dies erschwert eine reproduzierbare Einstellung des Zeitpunktes des Abplatzens der Signaturen von den Saugern.

Der Erfindung liegt die Aufgabe zugrunde, die eingangs genannte Stellvorrichtung so weiterzubilden, dass eine leicht reproduzierbare Verstellung des Stellelementes möglich ist.

Die Aufgabe wird erfindungsgemäß durch die Merkmale des Anspruchs 1 gelöst.

Zur Lösung dieser Aufgabe ist die eingangs genannte Stellvorrichtung ausgestattet mit einer am Stellelement angeordneten, bezüglich der ersten Achse radial orientierten Kulisse, einer ortsfesten drehbaren Gewindespindel und einem unverdrehbar in die Kulisse eingesetzten Kulissenstein in Form einer mit der Gewindespindel zusammenarbeitenden Spindelmutter.

Erfindungsgemäß ist das Stellelement mittels höchstens zwei Umdrehungen der Gewindespindel innerhalb eines vorgegebenen Stellwinkelbereichs verstellbar. Bei einem großen Stellweg ergibt sich daraus entsprechend eine Gewindespindel mit lediglich zwei Umschlingungen, die weit auseinander gezogen sind.

Die Merkmale der Erfindung und von deren Ausgestaltung sind den beigefügten Zeichnungen und den darauf Bezug nehmenden nachfolgenden Erläuterungen entnehmbar. In den Zeichnungen zeigt
- Fig. 1: eine schematische Darstellung eines Sammelhefters mit Signaturenanlegern,
- Fig. 2: einen Abschnitt eines Sammelhefters, an dem Signaturenanleger angeordnet sind, die an einer Bedienseite angeordnete Bedienelemente erkennen lassen,
- Fig. 3: eine Ventile umfassende Baugruppe eines jenen der Figur 2 ähnlichen Signaturenanlegers, wobei die Ventile in teilweise demontierten Zustand dargestellt sind,
- Fig. 4: die Baugruppe der Figur 3, wobei die Ventile im komplettierten Zustand dargestellt sind,
- Fig. 5: einen die Ventile und mittels dieser ansteuerbare Sauger umfassenden Installationsplan,
- Fig. 6: ein Detail eines Ventils und ein daran angreifendes Stellglied,
- Fig. 7: einen Schnitt entlang der Linie VII in Fig. 6.

Da eine bevorzugte Verwendung der erfindungsgemäßen Stellvorrichtung vorsieht, diese in einer Drucknachbearbeitungsmaschine, wie beispielsweise einem Signaturenanleger umfassenden Sammelhefter zur Ansteuerung von Saugern einzusetzen, mittels derer beispielsweise das Öffnen von wenigstens einen Falzbruch aufweisenden Signaturen erfolgt, ist den nachfolgenden Erläuterungen auch ein Sammelhefter zugrunde gelegt.

Der Sammelhefter gemäß Fig. 1 umfasst im vorliegenden Ausführungsbeispiel drei Signaturenanleger 10, 12, 14, die jeweils eine Signatur 16, 18, 20 rittlings auf einer hier nicht im Detail dargestellten Sammelkettenanordnung ablegen. Die auf diese Weise ab-und übereinander gelegten Signaturen 16, 18, 20 bilden gemeinsam ein zu heftendes Exemplar 30, welches wie zuvor das sich bildende Exemplar, in einer Samelketten-Transportrichtung gemäß dem Pfeil P entlang einer Transport- und Heftlinie 22 transportiert wird, die sich entlang der Signaturenanleger 10, 12, 14 und über eine Heftstation 24 hinaus bis zu einer Übergabestation 29 erstreckt. Die Heftstation 24 umfasst beim vorliegenden Ausführungsbeispiel zwei Heftköpfe 26 und einem jeweiligen derselben zugeordnete, in Fig. 1 nicht erkennbare Umbieger, welche mittels der Heftköpfe 26 in die zu heftenden Exemplare 30 eingestochene Drahtklammern 27 umbiegen und zwar die Schenkel der Drahtklammern 27, welche die Exemplare 30 durchdrungen haben.

Die Übergabestation 29 umfasst beim vorliegenden Ausführungsbeispiel ein nicht näher dargestelltes Auswerferschwert und Auslegebänder 29.1. Das Auswerferschwert greift in den jeweiligen Falzbruch der gehefteten Exemplare 32 ein, hebt diese aus der Transport-und Heftlinie 22 aus und übergibt sie an die Auslegebänder 29.1, mittels welcher die gehefteten Exemplare 32 in Richtung des Pfeils T weiter transportiert werden, und zwar bevorzugt zu einer Beschnittvorrichtung.

Von der Heftstation 24 aus stromaufwärts bezüglich der Transportrichtung gemäß Pfeil P ist eine Mess-Station 33 vorgesehen, in welcher die Dicke der zu heftenden Exemplare 30 ermittelt wird.

In Fig. 2 sind im Gegensatz zu der grob vereinfachten Darstellung in Fig. 1 einem Sammelhefter, genauer gesagt einer Sammelkettenanordnung 34 zugeordnete Signaturenanleger 10', 12', 14' mit daran erkennbaren, an einer jeweiligen Bedienseite angeordneten Bedienelementen wiedergegeben, zu denen insbesondere Drehknöpfe 35 gehören, auf die im weiteren Verlauf noch näher eingegangen wird. Wie aus Fig. 2 ebenfalls ersichtlich, kann die jeweilige Bedienseite diesseits oder jenseits der Sammelkettenanordnung 34 vorgesehen sein. Beim dargestellten Ausführungsbeispiel sind die Bedienelemente- einschließlich der Drehknöpfe 35 - der Signaturenanleger 12' und 14' von der dem Betrachter zugewandten Seite der Sammelkettenanordnung 34 zugänglich, während jene des Signaturenanlegers 10' von der anderen Seite der Sammelkettenanordnung 34 zugänglich sind.

Die Signaturenanleger 10', 12', 14' umfassen Ventile 36, die auch im vorliegenden Falle den bereits bei der Darlegung eines bekannten Sammelhefters genannten Zweck erfüllen und mit der bereits erläuterten Wirkungsweise vorgesehen sind, d. h. die Ventile 36 steuern hier nicht dargestellte Sauger an, deren Funktion ebenfalls bereits erläutert wurde.

In Fig. 3 ist eine diese Ventile 36 umfassende Baugruppe eines der Signaturenanleger 10', 12', 14' wiedergegeben. Dabei sind die Ventile 36 in einem derart teilweise demontierten Zustand dargestellt, dass jeweils ein in deren Innenraum angeordnetes Stellelement 36.1 erkennbar ist. Das Stellelement 36.1 bildet eine mit einem Lochbild versehene Steuerscheibe, die bezüglich einer ersten Achse rotativ verstellbar ist.

In dem genanten teilweise demontierten Zustand fehlt dem jeweiligen Ventil 36 insbesondere eine im Zentrum des Stellelementes 36.1 in Form der genannten Steuerscheibe angeordnete Welle, die im Takt der Entnahme der Signaturen 16, 18, 20 von hier nicht dargestellten Signaturenstapeln rotiert. Die Längsachse dieser Welle bildet sodann eine erste Achse 36.2, bezüglich welcher das Stellelement 36.1 in Form der Steuerscheibe rotativ verstellbar ist.

Die genannte Welle bildet einen Hohlraum aus und trägt an ihrem dem Betrachter von Fig. 3 zugewandten Wellenende eine mit der Welle betriebsmäßig rotierende Ventilkappe 36.3 (siehe Fig. 4). In der Ventilkappe 36.3 ist eine mit dem Hohlraum der diese Ventilkappe 36.3 tragenden Welle kommunizierende Bohrung vorgesehen, die bei betriebsmäßiger Rotation besagter Welle das Lochbild des als Steuerscheibe ausgebildeten Stellelementes 36.1 passiert. Das genannte Lochbild umfasst ein zur genannten, einen Hohlraum ausbildenden Welle konzentrisches Langloch 36.4 und eine in der jeweiligen Drehrichtung der Ventilkappen 36.3 im Anschluss an das Langloch 36.4 passierbare Durchbrechung 36.5. Die beiden in Fig. 4 erkennbaren Ventilkappen 36.3 rotieren betriebsmäßig derart gegenläufig, dass die in der jeweiligen Ventilkappe 36.3 vorgesehene, mit dem Hohlraum der jeweiligen im Zentrum der jeweiligen Steuerscheibe angeordneten Welle kommunizierende Bohrung zunächst das Langloch 36.4 und anschließend die Durchbrechung 36.5 passiert. Dabei steht das jeweilige Langloch 36.4 mit einem nicht dargestellten Unterdruckerzeuger und die jeweilige Durchbrechung 36.5 mit der Atmosphäre in Verbindung.

Jeweilige der erwähnten Sauger zum Öffnen der Signaturen 16, 18, 20 stehen in fluidischer Verbindung mit einem jeweiligen Hohlraum der die jeweilige Ventilkappe 36.3 tragenden Welle. Die Beaufschlagung der Sauger mit Unterdruck und eine anschließende Belüftung derselben wird insoweit mittels der in Form der Steuerscheiben vorgesehenen Stellelemente 36.1 angesteuert.

Gemäß dem in Fig. 5 dargestellten Installationsplan sind im vorliegenden Fall zwei Saugvorrichtungen 37 vorgesehen, von denen eine jeweilige eine Mehrzahl von Saugern 37.1 umfasst, deren Funktion bereits erläutert wurde. Eine jeweilige der Saugvorrichtungen 37 ist an einer jeweiligen der bereits genannten Öffnertrommeln angeordnet, die betriebsmäßig bevorzugt um die bereits genannte erste Achse 36.2 rotieren (siehe Fig. 4).

Aufgrund der betriebsmäßigen Rotation der Ventilkappen 36.3 stellt ein jeweiliges der Ventile 36 betriebsmäßig periodisch eine fluidische Verbindung zwischen einer der Saugvorrichtungen 37 und einem Unterdruckerzeuger her.

Die rotative Verstellbarkeit der Stellelemente 36.1 in Form der genannten Steuerscheiben der Ventile 36 ist in Figur 5 durch jeweils einen Pfeil am Ventil 36 angedeutet. Für den Antrieb der genannten, die Ventilkappen 36.3 tragenden Wellen ist beispielhaft jeweils ein Motor M vorgesehen. Der Antrieb kann jedoch auch von einem gemeinsamen Antriebsaggregat für die genannten Öffnertrommeln, die ebenfalls bereits genannte, den Öffnertrommeln vorausgehende Übergabetrommel, sowie für die ebenfalls bereits genannte Vereinzelungsvorrichtung abgegriffen werden.

Zur rotativen Verstellung eines jeweiligen Stellelements 36.1 bezüglich der ersten Achse 36.2 ist an diesem eine bezüglich der ersten Achse 36.2 radial orientierte Kulisse 36.6 angeordnet. In eine jeweilige Kulisse 36.6 ist unverdrehbar ein Kulissenstein 36.7 in Form einer Spindelmutter eingesetzt und in die jeweilige Spindelmutter greift eine ortsfest angeordnete drehbare Gewindespindel 36.8 bzw. 36.8' ein.

Insoweit stellt die jeweilige Gewindespindel 36.8 bzw. 36.8' ein an dem Stellelement 36.1 angreifendes Stellglied dar, welches um eine zur ersten Achse 36.2 senkrechte und von dieser beabstandete zweite Achse - nämlich der Längsachse der Gewindespindel 36.8 bzw. 36.8' - drehbar ist.

Einen weiteren Beitrag zur Erleichterung der Reproduzierbarkeit von Einstellungen des Stellelements 36.1 liefert eine Ausgestaltung, bei welcher das Stellelement 36.1 mittels maximal zwei Umdrehungen der Gewindespindel 36.8 bzw. 36.8' innerhalb eines vorgegebenen Stellwinkelbereichs verstellbar ist. Dies wird durch eine entsprechende Korrelation der Gewindesteigung der Gewindespindel 36.8 bzw. 36.8' mit dem Stellwinkelbereich realisiert.

Zur Betätigung einer jeweiligen Gewindespindel 36.8 und 36.8' sind diese jeweils mit einem bereits genannten Drehknopf 35 verbunden. Dieser ist bevorzugt arretierbar und weist eine Skala 35.1 auf, an welcher Drehlagen der Gewindespindel 36.8 bzw. 36.8' ablesbar sind. Bei der Skala kann es sich um eine der folgenden unterschiedlichen Skalen handeln: eine Strichskala oder Zahlenskala oder auch eine Skala für Richtungstendenzen, etwa ein +/- Skala oder eine Keilskala, mit der lediglich tendenziell die Drehlage der Gewindespinel ablesbar ist. Derartige Drehknöpfe sind handelsüblich und können beispielsweise bezogen werden unter der Typenbezeichung GN von Otto Ganter GmbH und Co. KG in Furtwangen, DE.

### Bezugszeichenliste

- 10, 10': Signaturenanleger
- 12, 12': Signaturenanleger
- 14, 14': Signaturenanleger
- 16: Signatur
- 18: Signatur
- 20: Signatur
- 22: Transport- und Heftlinie
- 24: Heftstation
- 26: Heftkopf
- 27: Drahtklammer
- 29: Übergabestation
- 29.1: Auslegeband
- 30: zu heftendes Exemplar
- 32: geheftetes Exemplar
- 33: Mess-Station
- 34: Sammelkettenanordnung
- 35: Drehknopf
- 35.1: Skala
- 36: Ventil
- 36.1: Stellelement
- 36.2: erste Achse
- 36.3: Ventilkappe
- 36.4: Langloch im Stellelement 36.1
- 36.5: Durchbrechung im Stellelement 36.1
- 36.6: Kulisse
- 36.7: Kulissenstein
- 36.8; 36.8': Gewindespindel
- 37: Saugvorrichtung
- 37.1: Sauger
- 38: Unterdruckerzeuger

- B: Bedienseite der Signaturen-Anleger 10', 12', 14'
- M: Motor
- P: in Sammelketten-Transportrichtung weisender Pfeil
- T: in Transportrichtung der Auslegebänder weisender Pfeil

## Patentansprüche

1. Stellvorrichtung für ein Stellelement, wobei das Stellelement (36.1) bezüglich einer ersten Achse (36.2) rotativ verstellbar ist, mit einem an dem Stellelement angreifenden Stellglied in Form einer ortsfesten drehbaren Gewindespindel (36.8; 36.8'), welches um eine zur ersten Achse senkrechte und von dieser beabstandete zweite Achse drehbar ist,
wobei die Stellvorrichtung mit einer am Stellelement (36.1) angeordneten, bezüglich der ersten Achse (36.2) radial orientierten Kulisse (36.6),
und
einem unverdrehbar in die Kulisse (36.6) eingesetzten Kulissenstein (36.7) in Form einer mit der Gewindespindel (36.8:36.8') zusammenarbeitenden Spindelmutter ausgestattet ist,
**dadurch gekennzeichnet,**
**dass** die Gewindesteigung der Gewindespindel (36.8;36.8') mit einem vorgegebenen Stellwinkelbereich des Stellelements (36.1) derart korreliert ist, dass das Stellelement (36.1) mittels höchstens zwei Umdrehungen der Gewindespindel (36.8;36.8') innerhalb des Stellwinkelbereichs verstellbar ist.

2. Stellvorrichtung nach Anspruch 1,
**dadurch gekennzeichnet,**
**dass** die Gewindespindel (36.8; 36.8') mit einem arretierbaren Drehknopf (35) verbunden ist und eine Skala (35.1) vorgesehen ist, an welcher Drehlagen der Gewindespindel (36.8; 36.8') zumindest tendenziell ablesbar sind.

3. Stellvorrichtung nach Anspruch 1,
**dadurch gekennzeichnet,**
**dass** das Stellelement (36.1) eine Steuerscheibe eines Ventils (36) ist.

4. Stellvorrichtung nach Anspruch 3,
**dadurch gekennzeichnet,**
**dass** das Ventil (36) betriebsmäßig periodisch eine fluidische Verbindung zwischen einer Saugvorrichtung (37) und einem Unterdruckerzeuger (38) herstellt.

5. Stellvorrichtung nach einem der Ansprüche 1 bis 4,
**gekennzeichnet durch**
die Verwendung in einer Drucknachbearbeitungsmaschine zur Ansteuerung von Saugern (37.1).

## Claims

1. Positioning device for a positioning element (36.1) that is rotationally adjustable relative to a first axis (36.2), the positioning device comprising a positioning member in the form of a stationary threaded spindle (36.8; 36.8') that engages with the positioning element and is rotatable about a second axis perpendicular to the first axis and spaced apart from the latter, the positioning device being equipped with a link (36.6) that is arranged on the positioning element (36.1) and is oriented in a radial direction relative to the first axis (36.2), and with a link block (36.7) that is inserted in the link (36.6) so as to be incapable of rotating and is designed as a spindle nut cooperating with the threaded spindle (36.8; 36.8'),
**characterized in**
**that** the thread pitch of the threaded spindle (36.8; 36. 8') is correlated with a predetermined range of the position angle of the positioning element (36.1) in such a way that the positioning element (36.1) is adjustable within the range of the position angle by two or fewer revolutions of the threaded spindle (36.8; 36.8').

2. Positioning device according to Claim 1,
**characterized in**
**that** the threaded spindle (36.8; 36.8') is connected to a lockable rotary knob (35) and that a scale (35.1) is provided from which at least a tendency of rotary positions of the threaded spindle (36.8; 36.8') can be read.

3. Positioning device according to Claim 1,
**characterized in**
**that** the positioning element (36.1) is a control disk of a valve (36).

4. Positioning device according to Claim 3,
**characterized in**
**that**, during regular operation, the valve (36) periodically establishes a fluid connection between a suction device (37) and a vacuum generator (38).

5. Positioning device according to any one of Claims 1 to 4,
**characterized by**
being used to control suction boxes (37.1) in a machine for the further processing of printed products.

## Revendications

1. Dispositif de réglage par un élément de réglage l'élément de réglage (36.1) pouvant être déplacé de manière rotative par rapport à un premier axe (36.2), comprenant un membre de réglage en forme de broche filetée rotative stationnaire (36.8 ; 36.8') venant en prise sur l'élément de réglage, lequel élément de réglage peut tourner autour d'un deuxième axe vertical par rapport au premier axe et éloigné de ce dernier,
le dispositif de réglage étant muni d'une coulisse (36.6) disposée sur l'élément de réglage (36.1), orientée radialement par rapport au premier axe (36.2),
et d'un coulisseau (36.7) intégré de manière à ne pas pouvoir tourner dans la coulisse (36.6) en forme d'un écrou de broche coopérant avec la broche filetée (36.8 ; 36.8'),
**caractérisé en ce**
**que** le pas de vis de la broche filetée (36.8 ; 36.8') est ainsi corrélé avec un secteur angulaire de réglage prédéfini de l'élément de réglage (36.1) de manière à ce que l'élément de réglage (36.1) puisse être déplacé au moyen au plus de deux tours de la broche filetée (36.8 ; 36.8') à l'intérieur du secteur angulaire de réglage.

2. Dispositif de réglage selon la revendication 1,
**caractérisé en ce**
**que** la broche filetée (36.8 ; 36.8') est reliée à un bouton rotatif pouvant être bloqué (35) et une graduation (35.1) est prévue, sur laquelle les positions de rotation de la broche filetée (36.8 ; 36.8') peuvent être lues au moins de manière tendancielle.

3. Dispositif de réglage selon la revendication 1,
**caractérisé en ce**
**que** l'élément de réglage (36.1) est un disque de commande d'une valve (36).

4. Dispositif de réglage selon la revendication 3,
**caractérisé en ce**
**que** la valve (36) effectue périodiquement en fonction de l'utilisation une liaison fluidique entre un dispositif aspirant (37) et un générateur de dépression (38).

5. Dispositif de réglage selon l'une quelconque des revendications 1 à 4,
**caractérisé par**
l'emploi d'une machine de post-traitement de la pression pour commander des organes aspirants (37.1).
